# EUROPÄISCHE PATENTSCHRIFT

(11) **EP 2 186 773 B1**
(45) Veröffentlichungstag und Bekanntmachung des Hinweises auf die Patenterteilung: **22.05.2013**
(21) Anmeldenummer: 08020004.1
(22) Anmeldetag: 17.11.2008
(51) Int. Cl.: B67D 7/50

(54) **Zapfventil mit handbetätigtem Schalthebel und Aufhaltehilfe**
Fuel nozzle with manually operated switch lever and obstruction aid
Buse de distribution dotée d'un levier de commutation manuel et aide à l'ouverture

(43) Veröffentlichungstag der Anmeldung: 19.05.2010
(73) Patentinhaber: ELAFLEX - Gummi Ehlers GmbH, 22525 Hamburg (DE)
(72) Erfinder: Falckenberg, Harald, Prof. Dr., 22301 Hamburg (DE); Meyer, Ulrich, 22589 Hamburg (DE)
(74) Vertreter: Glawe, Delfs, Moll

(56) Entgegenhaltungen:
- DE-B- 1 226 904
- DE-U1- 8 708 969
- US-A- 4 200 128
- US-A- 5 067 533

## Beschreibung

Die Erfindung betrifft ein Zapfventil zur Abgabe von Kraftstoff, mit einem handbetätigten Schalthebel, der zwischen einer Schliessstellung, in der keine Kraftstoffabgabe erfolgt, und einer Öffnungsstellung, in der eine Kraftstoffabgabe erfolgt, bewegbar ist, wobei der Schalthebel von einer Rückstellfeder in Richtung Schliessstellung federbelastet ist und bei nachlassender Handkraft selbsttätig in die Schliessstellung kommt.

Derartige automatische Zapfventile für die Abgabe von Kraftstoffen an Tankstellen werden dadurch betätigt, dass der Schalthebel von Hand gezogen werden muss. Mit dem Schalthebel wird ein federbelaatetes Ventil geöffnet, so dass je nach den vorgegebenen Federkräften eine vom Benutzer aufzubringende Schalthebelkraft erforderlich ist. Diese Kraft wirkt über den gesamten Betankungsvorgang, der je nach Durchflussrate und Behältergrösse mehrere Minuten dauern kann. Um während des Betankungsvorgangs nicht ständig diese Kraft mit der Hand halten zu müssen, gibt es an den Zapfventilen Aufrastsysteme, durch die nach dem Ziehen des Schalthebels der Schalthebel in einer oder mehreren Positionen arretiert werden kann. In der Regel ist eine automatische Abschaltsteuerung des Zapfventils vorhanden und so ausgelegt, dass die Arretierung durch das automatische Abschaltsystem aufgehoben werden kann.

DE 12 26 904 B und DE 87 88 969 U1 offenbaren Zapfpistolen, bei denen ein Feststellelement den Schalthebel in definierten Öffnungsstellungen vollständig arretieren kann, so dass die Zapfpistole während des Betankungsvorgangs vollständig losgelassen werden kann.

Die vorstehend beschriebene Arretierungsmöglichkeit ist allerdings in verschiedenen Ländern aufgrund bestimmter Anforderungen nicht einsetzbar, da gefordert wird, dass das Zapfventil in jedem Fall bei einem Lösen der Handkraft automatisch schliesst, also ggf. auch vor dem automatischen Abschalten bei vollem Tank.

Die Aufgabe der Erfindung besteht darin, ein gattungsgemässes Zapfventil dahingehend zu verbessern, dass nicht während des gesamten Betankungsvorgangs die Schalthebelkraft von Hand gehalten werden muss.

Diese Aufgabe wird erfindungsgemäss bei einem gattungsgemässen Zapfventil durch die Merkmale des Hauptanspruchs gelöst.

Die Aufhaltehilfe übernimmt somit nach dem Ziehen des Schalthebels von Hand grösstenteils die Haltekraft, die für das Aufhalten des Schalthebels während des Betankungsvorgangs erforderlich ist, in einer oder mehreren bestimmten, vorab ausgewahlten örrungsstellungen, so dass die in diesen Öffnungsstellungen erforderliche Handkraft deutlich reduziert ist gegenüber der in anderen Öffnungsstellungen des Schalthebels erforderlichen Handkraft.

Bevorzugt ist vorgesehen, dass die Aufhaltehilfe eine erforderliche Aufhaltekraft nicht nur in einer, sondern in mehreren bestimmten Öffnungsstellungen reduziert, beispielsweise in einer ersten bestimmten Öffnungssteilung, in der eine Kraftstoffabgabe bei einer minimalen Durchsatzrate erfolgt, einer zweiten bestimmten Öffnungsstellung, in der eine Kraftstoffabgabe bei einer mittleren Durchflussrate erfolgt, und einer dritten bestimmten Öffnungsstellung, in der eine Kraftstoffabgabe bei einer maximalen Durchflussrate erfolgt.

Die Aufhaltehilfe kann ein zwischen einer Arretierstellung und einer Lösestellung bewegbares Aufhalteelement aufweisen, das in Arretierstellung mit einer feststehenden, beispielsweise mit einem Zapfventilgehäuse verbundenen Aufhalteraste zusammenwirken kann, deren Lage die bestimmte Öffnungsstellung festlegt.

Das Arretierelement kann in Richtung Arretierstellung oder davon weg federbelastet sein.

Bevorzugt ist vorgesehen, dass das Arretierelement als schwenkbarer Hebel ausgebildet ist.

Der Hebel kann eine Lösebetätigungsfläche zum Zusammenwirken mit einer Aufhalteraste aufweisen, und er kann eine Arretierfläche zum Zusammenwirken mit einer Aufhalteraste aufweisen.

Die Arretierfläche kann hinterschnitten ausgebildet sein, damit bereits bei einer relativ geringen auf den Hebel wirkenden Kraft eine deutliche Entlastungswirkung bezüglich der erforderlichen manuellen Aufhaltekraft des Schalthebels erreicht wird.

Das Arretierelement kann einen mit einem Finger einer Bedienungsperson betätigbaren Aufhalteabschnitt aufweisen. Der Aufhalteabschnitt kann als weiterer Hebelarm des Hebels ausgebildet sein.

Zweckmäßigerweise sind zwei, drei oder mehr Aufhalterasten vorgesehen und bevorzugt mit einem Zapfventilgehäuse verbunden, beispielsweise an einem Bügel des Zapfventilgehäuses befestigt.

Zweckmäßigerweise legt eine erste Aufhalteraste eine Öffnungsstellung mit minimalem Kraftstoffdurchsatz fest, eine zweite Aufhalteraste eine Öffnungsstellung mit einem mittleren Kraftstoffdurchsatz und eine dritte Aufhalteraste eine Öffnungsstellung mit einem maximalen Kraftstoffdurchsatz.

In einer Variante kann vorgesehen sein, daß das Arretierelement als ein an dem Schalthebel linear beweglich geführter Arretierstößel ausgebildet ist, der über zwei an einem gemeinsamen Gelenkpunkt verbundene, federbelastete Hebelelemente in einer bestimmten Öffnungsstellung des Schalthebels in eine Arretierstellung bringbar ist, in der er mittelbar oder unmittelbar mit dem Zapfventilgehäuse zusammenwirkt.

Weitere Vorteile und Merkmale der Erfindung ergeben sich aus der nachfolgenden Beschreibung von Ausführungsbeispielen, wobei auf eine Zeichnung Bezug genommen ist, in der
Fig. 1 einen Ausschnitt eines erfindungsgemäßen Zapfventils zeigt,
Fig. 2 das Zapfventil nach Fig. 1 in einer anderen Schalthebelstellung zeigt, und
Fig. 3 eine Variante des Zapfventils nach Fig. 1 zeigt.

Fig. 1 und 2 erläutern die Erfindung anhand eines automatischen Zapfventils für die Abgabe von Kraftstoffen an Tankstellen ("Zapfpistole"), wobei in der Zeichnung nur ein Teilbereich eines derartigen Zapfventils in einer schematischen Schnittansicht dargestellt ist. Man erkennt ein Zapfventilgehäuse 2 mit einem Zapfschlauchanschluß 4, einem mit dem Zapfventilgehäuse fest verbundenen Bügel 6 und einem innerhalb eines von dem Bügel 6 umschlossenen Bereichs schwenkbar gelagerten Schalthebel 8. Der Schalthebel 8 ist in an sich bekannter Weise von Hand zwischen einer Schließstellung, in der keine Kraftstoffabgabe erfolgt, und einer Öffnungsstellung, in der eine Kraftstoffabgabe erfolgt, bewegbar. Eine Rückstellfeder wirkt auf den Schalthebel, so daß dieser bei nachlassender Handkraft selbsttätig in die Schließstellung zurückbewegt wird.

Damit während eines Betankungsvorgangs, der mehrere Minuten dauern kann, nicht ständig die Rückstellkraft der Rückstellfeder vom Anwender mit der Hand gehalten werden muß, weist das Zapfventil erfindungsgemäß eine Aufhaltehilfe auf.

In der in Fig. 1 und 2 dargestellten Variante weist die Aufhaltehilfe ein Arretierelement auf, welches als schwenkbarer Hebel 10 ausgebildet ist. Der Hebel 10 weist einen ersten Hebelarm 12 auf, der in Zusammenwirken mit fest mit dem Bügel 6 verbundenen Aufhalterasten 14 kommen kann, sowie einen zweiten Hebelarm 16, der sich in der Nähe des Schalthebels 8 befindet und von einem Benutzer beispielsweise mit dem kleinen Finger einer Hand beaufschlagt werden kann.

Der Hebel 10 ist auf einer Schwenkachse 18 an dem Schalthebel 8 schwenkbar gelagert und mittels einer Feder 20 in Richtung auf eine Arretierstellung vorgespannt, in der der Hebel 10 in Fig. 2 dargestellt ist.

In dieser Stellung wirkt eine Arretierfläche 22 des Hebels 10, die an dem ersten Hebelarm 12 ausgebildet ist, mit einer Aufhalteraste 14 reib- und formschlüssig zusammen.

Die Arretierfläche 22 ist zweckmäßigerweise hinterschneidungsförmig ausgebildet, um mit einer möglichst geringen Federkraft der Feder 20 und einer geringen zusätzlichen, auf den zweiten Hebelarm 16 des Hebels 10 einwirkenden Handkraft auszukommen, damit der Schalthebel 8 in der gewünschten Öffnungsstellung gehalten wird.

Fig. 1 und 2 zeigen drei Aufhalterasten 14, deren Position so gewählt ist, daß eine erste Aufhalteraste (in Fig. 1 und 2 unten) eine Öffnungsstellung des Zapfventils festlegt, die einem geringen Kraftstoffdurchsatz entspricht, eine zweite Aufhalteraste (in Fig. 1 und 2 die mittlere Aufhalteraste) eine Öffnungsstellung festlegt, in der der Schalthebel weiter durchgezogen ist und das Zapfventil einen mittleren Kraftstoffdurchsatz aufweist, während eine dritte Aufhalteraste (in Fig. 1 und 2 oben) eine Öffnungsstellung festlegt, in der das Zapfventil praktisch vollständig geöffnet ist und ein maximaler Kraftstoffdurchsatz vorhanden ist.

Der Hebel 10 weist weiterhin eine Lösebetätigungsfläche 24 auf, die bei einer öffnenden Bewegung des Schalthebels (in Fig. 1 und 2 nach oben) jeweils auf einer benachbarten Aufhalteraste entlang gleitet und den Hebel (in Fig. 1 und 2 im Gegenuhrzeigersinn) relativ zum Schalthebel in Richtung auf eine Lösestellung (Fig. 1) verschwenkt, so daß der Schalthebel problemlos in eine beliebige Öffnungsstellung bewegt werden kann.

Wenn die Anordnung so ist, daß die Feder 18 den Hebel 10 in Richtung auf seine Arretierstellung vorspannt, wird dadurch die zum Halten des Schalthebels in einer gewünschten Öffnungsstellung benötigte Handkraft reduziert, ohne daß bereits der zweite Hebelarm 16 des Hebels 10 mit einer Fingerkraft beaufschlagt werden muß. In einer solchen Anordnung kann auf den zweiten Hebelarm 16 auch ganz verzichtet werden. Der Hebelarm 16 ermöglicht allerdings, die zum Aufhalten benötigte Handkraft ganz zu eliminieren, indem der mit dem kleinen Finger o.ä. betätigt wird.

In einer Anordnung, bei der die Feder 20 den Hebel 10 entgegen der Arretierstellung vorspannt, muß hingegen in einer gewünschten Öffnungsstellung der zweite Hebelarm 16 mit einer Fingerkraft beaufschlagt und der Hebel 10 in Eingriff mit einer Aufhalteraste 14 gebracht werden und in dieser Stellung gehalten werden, um die gewünschte Reduzierung der Aufhaltekraft des Schalthebels zu bewirken. Bei dieser Anordnung könnte auf die Feder 20 verzichtet werden.

In jedem Falle bewegt sich der Schalthebel 8 nach einem Loslassen sogleich selbsttätig in seine Schließstellung (in Fig. 1 und 2 ganz unten), unabhängig davon, ob in der vorangegangenen Öffnungsstellung der Hebel 10 in Eingriff mit einer Aufhalteraste war oder nicht. Im Falle einer den Hebel in Richtung Arretierstellung vorspannenden Feder ist diese schwächer ausgelegt als die durch die auf den Schalthebel wirkende Rückstellfeder ausgeübte, den Hebel zurückstellende Kraft, so daß der Hebel 10 den Schalthebel 8 keinesfalls ohne Einwirkung einer zusätzlichen Handkraft offen hält.

Fig. 3 zeigt eine Variante der Erfindung, bei der das Arretierelement nicht in Form eines schwenkbaren Hebels, sondern in Form eines linear beweglich geführten Arretierstößels 28 ausgebildet ist. Der Arretierstößel 28 ist an einem ersten, von dem Schalthebel 8 weg weisenden Endabschnitt 29 zum Zusammenwirken mit einer Gegenfläche des Bügels 6 oder des Zapfventilgehäuses 2 oder mit einer ausgewählten Aufhalteraste ausgebildet. Der Stößel 28 ist an einem dem Schalthebel 8 zugekehrten Endabschnitt gelenkig mit einem ersten Hebelelement 30 verbunden, welches seinerseits an einem Gelenkpunkt 32 mit einem zweiten Hebelelement 34 gelenkig verbunden ist, das seinerseits schwenkbar an dem Schalthebel 8 angelenkt ist. Eine Rückstellfeder 36 wirkt zwischen Schalthebel 8 und Gelenkpunkt 32, um den Arretierstößel 28 in eine Löserichtung 38 vorzuspannen.

Beim Betätigen des Schwenkhebels 8 kann der Gelenkpunkt 32 bzw. können die beiden benachbarten Hebelelemente 30, 34 in Richtung des Pfeils 40 betätigt werden, um auf diese Weise den Arretierstößel 28 in einer Arretierrichtung 42 zu bewegen und in Eingriff mit einer nicht dargestellten Aufhalteraste oder in reibschlüssigen Eingriff mit einer benachbarten Gegenfläche des Bügels 6 oder des Zapfventilgehäuses 2 zu bringen.

Auch in diesem Falle stellt sich der Arretierstößel 28 nach Lösen der Handkraft durch die Feder 36 in Richtung 44 automatisch zurück und gibt den Schalthebel 8 zur Zurückbewegung in seine Schließstellung frei.

Der Arretierstößel 28 als solcher kann in sich als federbelastetes Element ausgebildet sein, wobei ein von dem Gelenkpunkt 32 weg weisender Endabschnitt 29 eine Auflaufschräge aufweisen kann, damit auch bei in Richtung 42 durchgedrücktem Gelenkpunkt 32 der Schalthebel 8 ungehindert in Richtung auf eine Öffnungsstellung bewegt werden kann, wobei der Arretierstößel aufgrund der Auflaufschräge über eine oder mehrere Aufhalterasten hinweg gleiten kann und erst in einer gewünschten, bestimmten Öffnungsstellung hinter einer dort befindlichen Aufhalteraste gegen diese zur Anlage kommt und den Schalthebel bei gedrückt gehaltenem Gelenkpunkt 32 aufhält.

Die Hebelelemente 30, 34 sind ersichtlich so angeordnet, daß eine Art Kniegelenk gebildet wird, welches bei einer auf den Gelenkpunkt 32 einwirkenden Handkraft eine deutlich größere auf den Arretierstößel 28 wirkende Kraft erzeugt.

### Bezugszeichenliste

- 2: Zapfventilgehäuse
- 4: Zapfschlauchanschluß
- 6: Bügel
- 8: Schalthebel
- 10: Hebel
- 12: erster Hebelarm
- 14: Aufhalteraste
- 16: zweiter Hebelarm
- 18: Schwenkachse
- 20: Feder
- 22: Arretierfläche
- 24: Lösebetätigungsfläche
- 28: Arretierstößel
- 29: Endabschnitt
- 30: erstes Hebelelement
- 32: Gelenkpunkt
- 34: zweites Hebelelement
- 36: Rückstellfeder
- 38: Löserichtung
- 40, 42: Arretierrichtung
- 44: Löserichtung

## Patentansprüche

1. Zapfventil zur Abgabe von Kraftstoff, mit einem handbetätigten Schalthebel (8), der zwischen einer Schliessstellung, in der keine Kraftstoffabgabe erfolgt, und einer Öffnungsstellung, in der eine Kraftstoffabgabe erfolgt, bewegbar ist, wobei der Schalthebel (8) von einer Rückstellfeder in Richtung Schliessstellung federbelastet ist und bei nachlassender Handkraft selbsttätig in die Schliessstellung kommt, **dadurch gekennzeichnet, dass** das Zapfventil mit einer Aufhaltehilfe (10) versehen ist, wobei die Aufhaltehilfe (10) so ausgebildet ist, dass sie
a) eine zum Halten des Schalthebels (8) in wenigstens einer bestimmten Öffnungsstellung erforderliche Aufhaltekraft reduziert gegenüber Aufhaltekräften, die in anderen Öffnungsstellungen des Schalthebels (8) erforderlich sind,
b) den Schalthebel (8) nur unter Einwirkung einer Handkraft offenhält und
c) nach Lösen der Handkraft den Schalthebel (8) zur selbsttätigen Zurückbewegung in seine Schließstellung freigibt.

2. Zapfventil nach Anspruch 1, **dadurch gekennzeichnet, dass** die Aufhaltehilfe (10) eine erforderliche Aufhaltekraft in mehreren bestimmten Öffnungsstellungen reduziert.

3. Zapfventil nach Anspruch 1 oder 2, **dadurch gekennzeichnet, dass** die Aufhaltehilfe ein zwischen einer Arretierstellung und einer Lösestellung bewegbares Aufhalteelement (10, 28) aufweist, das in Arretierstellung mit einer mit einem Zapfventilgehäuse (2) verbundenen Aufhalteraste (14) zusammenwirken kann, deren Lage die bestimmte Öffnungsstellung festlegt.

4. Zapfventil nach einem der vorangehenden Ansprüche, **dadurch gekennzeichnet, dass** das Arretierelement (10, 28) in Richtung Arretierstellung oder davon weg federbelastet ist (20).

5. Zapfventil nach einem der Ansprüche 3 oder 4, **dadurch gekennzeichnet, dass** das Arretierelement als schwenkbarer Hebel (10) ausgebildet ist.

6. Zapfventil nach Anspruch 5, **dadurch gekennzeichnet, dass** der Hebel (10) eine Lösebetätigungsfläche (24) zum Zusammenwirken mit einer Aufhalteraste (14) aufweist.

7. Zapfventil nach Anspruch 5 oder 6, **dadurch gekennzeichnet, dass** der Hebel (10) eine Arretierfläche (22) zum Zusammenwirken mit einer Aufhalteraste (15) aufweist.

8. Zapfventil nach Anspruch 7, **dadurch gekennzeichnet, dass** die Arretierfläche (22) hinterschnitten ausgebildet ist.

9. Zapfventil nach einem der Ansprüche 3 bis 8, **dadurch gekennzeichnet, dass** das Arretierelement (10, 22) einen mit einem Finger einer Bedienungsperson betätigbaren Aufhalteabschnitt (16, 28) aufweist.

10. Zapfventil nach Anspruch 9 in Verbindung mit einem der Ansprüche 5 bis 8, **dadurch gekennzeichnet, dass** der Aufhalteabschnitt als weiterer Hebelarm (16) des Hebels (10) ausgebildet ist.

11. Zapfventil nach einem der Ansprüche 3 bis 10, **dadurch gekennzeichnet, dass** zwei, drei oder mehr Aufhalterasten (14) vorgesehen und bevorzugt an einem Bügel (6) des Zapfventilgehäuses (2) angeordnet sind.

12. Zapfventil nach einem der Ansprüche 3 bis 11, **dadurch gekennzeichnet, dass** eine erste Aufhalteraste (14) eine bestimmte Öffnungsstellung mit einem minimalen Kraftstoffdurchsatz festlegt.

13. Zapfventil nach einem der Ansprüche 3 bis 12, **dadurch gekennzeichnet, dass** eine zweite Aufhalteraste eine bestimmte Öffnungsstellung mit einem mittleren Kraftstoffdurchsatz festlegt.

14. Zapfventil nach einem der Ansprüche 3 bis 13, **dadurch gekennzeichnet, dass** eine dritte Aufhalteraste (14) eine bestimmte Öffnungsstellung mit einem maximalen Kraftstoffdurchsatz festlegt.

15. Zapfventil nach einem der Ansprüche 1 bis 4, **dadurch gekennzeichnet, dass** das Arretierelement als ein an dem Schalthebel (8) linear beweglich geführter Arretierstössel (28) ausgebildet ist, der über zwei an einem gemeinsamen Gelenkpunkt (32) verbundene, federbelastete Hebelelemente (30, 34) in einer bestimmten Öffnungsstellung des Schalthebels (8) in eine Arretierstellung bringbar ist, in der er mittelbar oder unmittelbar mit dem Zapfventilgehäuse zusammenwirkt.

## Claims

1. Fuel nozzle for dispensing fuel, comprising a manually operated switch lever (8) which is movable between a closed position, in which there is fuel is not dispensed, and an open position, in which fuel is dispensed, the switch lever (8) being spring-loaded by a return spring in the direction of the closed position and automatically returning to the closed position when the manual force applied decreases, **characterised in that** the fuel nozzle is provided with a hold-open aid (10), the hold-open aid (10) being designed such that it:
a) reduces the force required to hold the switch lever (8) in at least one predetermined open position compared with the forces required to hold the switch lever (8) open in other open positions,
b) only holds the switch lever (8) open under the influence of an applied manual force and,
c) when the applied manual force is released, releases the switch lever (8) so that it automatically returns to the closed position thereof.

2. Fuel nozzle according to claim 1, **characterised in that** the hold-open aid (10) reduces the required hold-open force in a plurality of predetermined open positions.

3. Fuel nozzle according to either claim 1 or claim 2, **characterised in that** the hold-open aid comprises a hold-open member (10, 28) which can be moved between a latched position and a release position and which, in the latched position, can cooperate with a hold-open catch (14) connected to a fuel nozzle housing (2), the position of which catch defines the predetermined open position.

4. Fuel nozzle according to any of the preceding claims, **characterised in that** the locking member (10, 28) is spring-biased towards or away from the latched position (20).

5. Fuel nozzle according to either claim 3 or claim 4, **characterised in that** the locking member is designed as a pivotable lever (10).

6. Fuel nozzle according to claim 5, **characterised in that** the lever (10) comprises a release-actuating surface (24) for cooperating with a hold-open catch (14).

7. Fuel nozzle according to either claim 5 or claim 6, **characterised in that** the lever (10) comprises a locking surface (22) for cooperating with a hold-open catch (15).

8. Fuel nozzle according to claim 7, **characterised in that** the locking surface (22) is designed with an undercut.

9. Fuel nozzle according to any of claims 3 to 8, **characterised in that** the locking member (10, 22) comprises a hold-open portion (16, 28) that can be actuated with one finger by a user.

10. Fuel nozzle according to claim 9 in conjunction with any of claims 5 to 8, **characterised in that** the hold-open portion is designed as a further lever arm (16) of the lever (10).

11. Fuel nozzle according to any of claims 3 to 10, **characterised in that** two, three or more hold-open catches (14) are provided, which are preferably arranged on a trigger guard (6) of the fuel nozzle housing (2).

12. Fuel nozzle according to any of claims 3 to 11, **characterised in that** a first hold-open catch (14) defines a predetermined open position with a minimum fuel throughput.

13. Fuel nozzle according to any of claims 3 to 12, **characterised in that** a second hold-open catch defines a predetermined open position with a medium fuel throughput.

14. Fuel nozzle according to any of claims 3 to 13, **characterised in that** a third hold-open catch (14) defines a predetermined open position with a maximum fuel throughput.

15. Fuel nozzle according to any of claims 1 to 4, **characterised in that** the locking member is designed as a locking tappet (28) which is guided so as to move linearly along the switch lever (8), and can be moved, in a predetermined open position of the switch lever (8), via two spring-biased lever members (30, 34) connected to a common articulation point (32), to a latched position, in which it cooperates directly or indirectly with the fuel nozzle housing.

## Revendications

1. Soupape de distribution pour la distribution de carburant, avec un levier d'actionnement manuel (8) qui est mobile entre une position de fermeture, dans laquelle aucune distribution de carburant n'a lieu, et une position d'ouverture, dans laquelle une distribution de carburant a lieu, le levier d'actionnement (8) étant muni d'un ressort de rappel en direction de la position de fermeture et, lorsque la force de la main se relâche, il revient automatiquement vers la position de fermeture, **caractérisé en ce que** la soupape de distribution est munie d'un dispositif de maintien (10), le dispositif de maintien (10) étant conçu de façon à ce qu'il
a) réduise une force de maintien nécessaire pour le maintien du levier d'actionnement (8) dans au moins une position d'ouverture déterminée par rapport à des forces de maintien que sont nécessaires dans d'autres positions d'ouverture du levier d'actionnement (8),
b) maintienne ouvert le levier d'actionnement (8) uniquement sous l'action d'une force de la main et
c) après le relâchement de la force de la main, libère le levier d'actionnement (8) pour un mouvement de retour automatique vers une position de fermeture.

2. Soupape de distribution selon la revendication 1, **caractérisée en ce que** le dispositif de maintien (10) réduit une force de maintien dans plusieurs positions d'ouverture déterminées.

3. Soupape de distribution selon la revendication 1 ou 2, **caractérisée en ce que** le dispositif de maintien comprend un élément de maintien (10, 28) mobile entre une position de blocage et une position de déblocage, qui peut, dans la position de blocage, interagir avec un cran de maintien (14) relié à un boîtier de soupape de distribution (2), dont la position définit la position d'ouverture déterminée.

4. Soupape de distribution selon l'une des revendications précédentes, **caractérisée en ce que** l'élément de blocage (10, 28) est muni d'un ressort en direction de la position de blocage ou dans la direction opposée (20).

5. Soupape de distribution selon l'une des revendications 3 ou 4, **caractérisée en ce que** l'élément de blocage est conçu comme un levier pivotant (10).

6. Soupape de distribution selon la revendication 5, **caractérisée en ce que** le levier (10) comprend une surface d'actionnement de déblocage (24) pour une interaction avec un cran de maintien (14).

7. Soupape de distribution selon la revendication 5 ou 6, **caractérisée en ce que** le levier (10) comprend une surface de blocage (22) pour une interaction avec un cran de maintien (15).

8. Soupape de distribution selon la revendication 7, **caractérisée en ce que** la surface de blocage (22) est conçue avec une dépouille.

9. Soupape de distribution selon la revendication 3 à 8, **caractérisée en ce que** l'élément de blocage (10, 22) comprend une section de maintien (16, 28) pouvant être actionnée par le doigt d'un utilisateur.

10. Soupape de distribution selon la revendication 9 en lien avec une des revendications 5 à 8, **caractérisée en ce que** la section de maintien est conçue comme un bras de levier (16) supplémentaire du levier (10).

11. Soupape de distribution selon l'une des revendications 3 à 10, **caractérisée en ce que** deux, trois crans de maintien (14) ou plus sont prévus et sont disposés de préférence sur un étrier (6) du boîtier de la soupape de distribution (2).

12. Soupape de distribution selon l'une des revendications 3 à 11, **caractérisée en ce qu'**un premier cran de maintien (14) définit une position d'ouverture déterminée avec un débit de carburant minimal.

13. Soupape de distribution selon l'une des revendications 3 à 12, **caractérisée en ce qu'**un deuxième cran de maintien définit une position d'ouverture déterminée avec un débit de carburant moyen.

14. Soupape de distribution selon l'une des revendications 3 à 12, **caractérisée en ce qu'**un troisième cran de maintien (14) définit une position d'ouverture déterminée avec un débit de carburant maximal.

15. Soupape de distribution selon l'une des revendications 1 à 4, **caractérisée en ce que** l'élément de blocage est conçu comme un poussoir de blocage (28) guidé de manière mobile linéairement le long du levier d'actionnement (8), qui peut être amené, grâce à deux éléments de levier (30, 34) munis de ressorts et reliés au niveau d'un point d'articulation commun (32), d'une position d'ouverture déterminée du levier d'actionnement (8) vers une position de blocage, dans laquelle il interagit indirectement ou directement avec le boîtier de la soupape de distribution.
